# EUROPÄISCHE PATENTSCHRIFT

(11) **EP 3 787 983 B1**
(45) Veröffentlichungstag und Bekanntmachung des Hinweises auf die Patenterteilung: **06.09.2023**
(21) Anmeldenummer: 19711339.2
(22) Anmeldetag: 14.03.2019
(51) Int. Cl.: B65D 35/46, B65D 47/08, B65D 47/20

(54) **CREMESPENDER**
CREAM SPENDER
DISTRIBUTEUR DE CREME

(30) Priorität: 03.05.2018 EP 18170634
(43) Veröffentlichungstag der Anmeldung: 10.03.2021
(73) Patentinhaber: Aptar Radolfzell GmbH, 78315 Radolfzell (DE)
(72) Erfinder: MOREAU, Francis, 76300 Sotteville-lès-Rouen (FR); HOER, Michael, 40668 Meerbusch (DE); BRUDER, Thomas, 78467 Konstanz (DE)
(74) Vertreter: Witte, Weller und Partner Patentanwälte mbB Stuttgart
(86) Internationale Anmeldenummer: PCT/EP2019/056444
(87) Internationale Veröffentlichungsnummer: WO 2019/211032

(56) Entgegenhaltungen:
- EP-A1- 2 923 964
- EP-A2- 0 253 495
- WO-A1-99/64313
- WO-A1-2007/024404
- WO-A2-2004/094239
- DE-A1-102013 214 227
- FR-A1- 2 856 984
- US-A- 5 246 145

## Beschreibung

### ANWENDUNGSGEBIET UND STAND DER TECHNIK

Die Erfindung betrifft einen Cremespender zur Abgabe von Flüssigkeit auf der Haut eines Benutzers, also zur topischen Verwendung. Derartige Spender finden im kosmetischen und pharmazeutischen Bereich Verwendung.

Gattungsgemäße Cremespender sind üblicherweise als Tubenspender ausgebildet und umfassen neben dem üblicherweise einstückigen Tubenkörper sowie einen hieran angebrachten Kunststoff-Austragkopf mit Austragöffnung. Der Austragkopf weist zur Vermeidung von Austrocknung und/oder Verbesserung auf Aufstellbarkeit einen Klappdeckel auf, der eine Austragöffnung in geschlossenem Zustand überdeckt.

Aus der WO 99/64313 A1 ist ein Flüssigkeitsspender mit einem Klappdeckel bekannt. An der Innenseite dieses Klappdeckels ist ein Schließelement anbracht, welches in Form eines sich erhebenden Ringes ausgebildet ist und bei geschlossenem Klappdeckel ein Auslassventil verschließt.

Aus der EP 0 253 495 A2 ist ein Flüssigkeitsspender bekannt, der ebenfalls über einen Klappdeckel verfügt. An diesem Klappdeckel sind ein ringförmiger Steg sowie innerhalb dessen eine Erhebung vorgesehen, die gemeinsam dem dichten Verschließen der Austragöffnung bei geschlossenem Klappdeckel dienen.

Aus der US 5,246,145 A ist ein weiterer Flüssigkeitsspender mit Klappdeckel bekannt. Am Klappdeckel ist eine konvexe Schließstrukturvorgesehen, die sich über eine umgebende plane Deckelfläche erhebt und bei geschlossenem Klappdeckel in die Austragöffnung hineinragt und diese dicht verschließt.

Es ist eine Vielzahl von solchen gattungsgemäßen Cremespendern aus dem Stand der Technik bekannt. Dennoch besteht weiterhin ein Bedarf, bei günstigen Herstellungskosten ein hohes Maß an Komfort bei der Betätigung und eine angenehme Nutzung zu gewährleisten.

### AUFGABE UND LÖSUNG

Aufgabe der Erfindung ist es, einen kostengünstig herstellbaren Cremespender zur Verfügung zu stellen, dersich durch haptisch angenehme Bedienung und Verwendung auszeichnet.

Erfindungsgemäß ist ein Cremespender gemäß Anspruch 1 definiert.

Die gewölbte Verschlussfläche verschließt hierdurch zusätzlich die Austragöffnung und kann die Stirnwandung zusätzlich etwas eindrücken, um ein Öffnen eines Auslassventils des Austragkopfes wirksam zu unterbinden. Die Wölbung wird vorzugsweise dadurch erzielt, dass die Abdeckwandung im Bereich der Verschlussfläche als Ganzes gewölbt ist, so dass auch die der Verschlussfläche gegenüberliegende Außenseite diese Wölbung aufweist. Die Abdeckwandung hat dann vorzugsweise eine einheitliche (+/- 10%) Wandungsstärke. Alternativ sind aber auch Gestaltungen möglich, bei denen die Verschlussfläche selbst gewölbt ist, die gegenüberliegende Außenseite des Klappdeckels jedoch nicht. In diesem Fall ist die Wandungsstärke in einem zentrischen Bereich der Verschlussfläche vorzugsweise größer als in einem Randbereich der Verschlussfläche oder als in einem die Verschlussfläche umgebenden Ringbereich.

Die Verschlussfläche wird definitionsgemäß nur durch aus Perspektive der Austragöffnung konvex gewölbte Teilbereiche der Innenseite der Stirnwandung gebildet, also durch eine der Austragöffnung gegenüberliegende Fläche, die sich im geschlossenen Zustand in Richtung der Austragöffnung wölbt. Zumindest im Bereich der ringförmigen Kontaktfläche ist der Krümmungsradius dabei vergleichsweise hoch, die Krümmung also gering. Erfindungsgemäß liegt der Krümmungsradius zumindest im Bereich der ringförmigen Kontaktfläche dabei zwischen 4 cm und 25 cm, vorzugsweise zwischen 6 cm und 15 cm. Vorzugsweise liegt der Krümmungsradius bezüglich der gesamten Verschlussfläche zwischen 4 cm und 25 cm, vorzugsweise zwischen 6 cm und 15 cm.

Diese Angaben beziehen sich auf den geöffneten Zustand des Klappdeckels, also ohne eine durch den Schließzustand bewirkte Verformung.

Die Krümmung bewirkt, dass die Kontaktfläche zwischen Verschlussfläche und Stirnwandung gering ist, so dass eine vergleichsweise hohe Flächenpressung erzielt wird. Vorzugsweise weist die ringförmige Kontaktfläche in Radialrichtung bezogen auf die Austragöffnung eine Breite von weniger als 0,8 mm auf, insbesondere von weniger als 0,4 mm. Die vergleichsweise kleine Kontaktfläche begünstigt die Dichtigkeit. Selbst wenn bei starkem unbeabsichtigtem Druck auf den Flüssigkeitsspeicher tatsächlich Flüssigkeit bei geschlossenem Klappdeckel durch die Austragöffnung entweichen kann, gelangt diese nur bis zu dieser ringförmigen Kontaktfläche. Aufgrund der vorzugsweise kantenfreien Innenseite des Klappdeckels kann diese Flüssigkeit später sehr einfach entfernt werden.

Die Größe der Verschlussfläche ist größer als die Querschnittsfläche der Austragöffnung, um die Austragöffnung umgebend auf der Stirnwandung aufliegen zu können.

Erfindungsgemäß nimmt die gewölbte Verschlussfläche mindestens 80% der Innenseite der Abdeckwandung ein.

Eine solche vollständige Bildung der gewölbten Verschlussfläche durch die Innenseite der Abdeckwandung führt dazu, dass die gesamte Innenseite sehr einfach gereinigt werden kann, da sie aufgrund des genannten Krümmungsradiusbereichs keinerlei Stufen oder Sprünge aufweist, die schwer zu säubern sind.

Insbesondere eine Gestaltung des Klappdeckels, bei der die gesamte Abdeckwandung oder nahezu die gesamte Abdeckwandung innenseitig die gewölbte Verschlussfläche bildet und die Wandungsstärke einheitlich ist (+/- 10%), gestattet es, eine einheitliche Spannung im Klappdeckel im geschlossenen Zustand zu bewirken, so dass der Klappdeckel ausgehend vom geschlossenen Zustand bei Freigabe des Klappdeckels, beispielsweise über die bereits beschriebene Freigabetaste, bis in eine die Stirnwandung vollständig freigebende Stellung springt.

Ein weiterer Aspekt betrifft die Anbringung des Klappdeckels an der Basis des Austragkopfes. Hierbei können alle oben genannten Maßnahmen isoliert voneinander zusätzlich vorgesehen sein.

Gemäß diesem weiteren Aspekt wird ein Cremespender zur Abgabe von Flüssigkeit auf der Haut eines Benutzers vorgeschlagen, der über einen Flüssigkeitsspeicher mit einem Auslassstutzen verfügt sowie über einen Austragkopf mit einem Auslasskanal und einer Austragöffnung am Ende des Auslasskanals. Insbesondere ist dieser Cremespender nach oben beschriebener Art ausgestaltet. Der Austragkopf weist eine bis auf minimale Bewegungen zum Öffnen eines Ventils oder zum Eindrücken der Freigabetaste im Wesentlichen unbewegliche Basis auf, die über einen in einer Haupterstreckungsrichtung erstreckten Anschlussstutzen zum Anschluss an den Flüssigkeitsspeicher verfügt und die weiterhin über eine Stirnwandung verfügt, die vom Auslasskanal durchdrungen ist und in der die Austragöffnung vorgesehen ist. Die Außenseite der Stirnwandung kann in oben bereits genannter Weise dazu dienen, dass zunächst dorthin ein Flüssigkeitsaustrag erfolgt und die Flüssigkeit dann von dort auf der Haut des Benutzers aufgetragen wird.

Auf die Bildung des Austragkopfes mit Innenbauteil und Außenbauteil kommt es bei diesem Aspekt nicht primär an. Dennoch ist die genannte Basis vorzugsweise ebenfalls aus diesen beiden Teilen aufgebaut.

Der Austragkopf gemäß diesem weiteren Aspekt verfügt ebenfalls über einen Klappdeckel, der in einem Schließzustand die Austragöffnung und die Stirnwandung überdeckt und der mittels eines Gelenks schwenkbar an der Basis angelenkt ist. An der Basis und am Klappdeckel sind dem Gelenk gegenüberliegend zusammenwirkende Rastkanten vorgesehen, mittels derer der Klappdeckel im Schließzustand an der Basis verrastet werden kann. Dabei sind an der Basis die Rastkante und das Gelenk bezogen auf die Haupterstreckungsrichtung versetzt zueinander angeordnet, so dass die Rasteinrichtung am Klappdeckel im vollständig aufgeschwenkten Zustand bezogen auf die Haupterstreckungsrichtung weiter von der Austragöffnung entfernt ist als im geschlossenen Zustand des Klappdeckels.

Der Klappdeckel ist vorzugsweise zwischen der geschlossenen Stellung und der maximal verschwenkten Stellung um etwa 180° (+/-20°) verschwenkbar. Seine Besonderheit liegt insbesondere darin, dass das Gelenk und insbesondere die durch das Gelenk definierte Schwenkachse einerseits und die Rastkante zur Verrastung an der Basis andererseits bezogen auf die Haupterstreckungsrichtung gegeneinander versetzt angeordnet sind.

Dieser Versatz führt dazu, dass die Rastkante des Klappdeckels bei aufgeklapptem Klappdeckel besonders weit gegenüber einer Stirnwandung der Basis zurückgesetzt ist. Dies ist für eine angenehme Benutzung von Vorteil, da Creme, die zunächst auf die Stirnwandung der Basis ausgetragen wurde, von hier aus auf der Haut eines Benutzers aufgetragen werden kann und dabei die Gefahr verringert ist, dass versehentlich auch die vergleichsweise scharfkantige Rastkante des Deckels in Hautkontakt gelangt.

Vorzugsweise sind die Rasteinrichtung an der Basis und das Gelenk bezogen auf die Haupterstreckungsrichtung mindestens um 3 mm, vorzugsweise um mindestens 5 mm, versetzt zueinander angeordnet.

Um den gewünschten Effekt, die möglichst weite Beabstandung der deckelseitigen Rastkante von der Ebene der Stirnwandung der Basis im aufgeklappten Zustand, zu verstärken, sind das Gelenk und die hierdurch definierte Schwenkachse bezogen auf die Haupterstreckungsrichtung möglich nah zum Flüssigkeitsspeicher hin angeordnet. Der Abstand bis zu einem in diese Richtung weisenden Ende einer Mantelfläche des Austragkopfes beträgt vorzugsweise 5 mm oder weniger. Weiterhin ist es von Vorteil, wenn die Rastkante der Basis soweit wie möglich bezogen auf die Haupterstreckungsrichtung vom Flüssigkeitsspeicher entfernt ist. Es wird als vorteilhaft angesehen, wenn die Rastkante nur geringfügig, insbesondere um weniger als 3 mm, gegenüber der Außenfläche der Stirnwandung zurückgesetzt ist. Der Abstand sollte aber möglichst nicht weniger als 1 mm betragen, damit auch die Rastkante der Basis beim Aufbringen von Creme auf der Haut nicht in Hautkontakt gelangt.

Vorzugsweise ist an der Außenseite des Außenbauteils beidseitig jeweils eine Auflagekante vorgesehen, auf der im geschlossenen Zustand eine umlaufende Mantelfläche des Klappdeckels aufliegt. Die Auflagekanten sind dabei als stetig vom Gelenk zur Rasteinrichtung ansteigende Kanten aus-gebildet.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind.
Fig. 1 zeigt einen erfindungsgemäßen Cremespender in der Gesamtdarstellung.
Fig. 2 zeigt eine Explosionsdarstellung des Cremespenders gemäß Fig. 1.
Fig. 3 und 3A zeigen den Cremespender in geschnittener Darstellung bei geöffnetem Deckel.
Fig. 4 zeigt den Cremespender in geschnittener Darstellung bei geschlossenem Deckel.
Fig. 5A und 5B zeigen das Zusammenwirken eines Klappdeckels des Cremespenders mit einer die Austragöffnung umgebenden Stirnfläche zum Zwecke des Verschließens der Austragöffnung.

### DETAILLIERTE BESCHREIBUNG DER AUSFÜHRUNGSBEISPIELE

Die Figuren verdeutlichen den Aufbau eines erfindungsgemäßen Cremespenders.

Fig. 1 zeigt den Cremespender 10 im Lieferzustand. Der Cremespender 10 umfasst einen Flüssigkeitsspeicher 12, der vorliegend als Tube ausgebildet ist und somit zur Betätigung durch manuelle Druckbeaufschlagung der Außenflächen vorgesehen ist. Grundsätzlich sind jedoch auch andere Konzepte denkbar, beispielsweise mit einem verlagerbaren Kolben, der endseitig in den Flüssigkeitsspeicher eingeschoben wird, um Flüssigkeit aus diesem zu fördern.

Am Flüssigkeitsspeicher 12 ist ein Austragkopf 20 angebracht, beispielsweise mittels einer Gewindeverbindung oder einer Schnappverbindung. Der Austragkopf verfügt über eine Basis, die im Betrieb im Wesentlichen unbeweglich zum Flüssigkeitsspeicher verbleibt, sowie über einen Klappdeckel 60, der im geschlossenen Zustand eine Austragöffnung 44 überdeckt und mittels einer Freigabetaste 48 entrastet und geöffnet werden kann.

Fig. 2 zeigt die Einzelbestandteile des Cremespenders 10. Der Flüssigkeitsspeicher 12 befindet sich im Zustand der Fig. 2 noch im unbefüllten Zustand und ist an seinem einem Auslassstutzen 14 gegenüberliegenden unteren Ende daher noch nicht verschlossen.

Wie Fig. 2 verdeutlicht, weist der Austragkopf 20 zwei Bauteile 30, 40 auf, nämlich ein Innenbauteil 30 und ein Außenbauteil 40. Das Innenbauteil ist dabei mit dickeren Wandungen und/oder aus steiferem Material ausgebildet und bildet das weniger verformbare der beiden Bauteile 30, 40.

Das Innenbauteil 30 ist im montierten Zustand fest mit dem Außenbauteil 40 verbunden. Es weist weiterhin einen Anschlussstutzen 32 auf, der zur Ankoppelung am Auslassstutzen 14 des Flüssigkeitsspeichers 12 mittels der genannten Gewindeverbindung oder einer Schnappverbindung ausgebildet ist. Der Auslassstutzen 14 ist in den Darstellungen vereinfacht ohne Gewinde oder Schnappkante dargestellt.

Der detaillierte Aufbau des Austragkopfes und der beiden Bauteile 30, 40 ist aus den nachfolgenden Figuren ersichtlich.

Fig. 3 und 3A zeigen den Austragkopf 20 im verwendungsfertigen, geöffneten Zustand. Es ist zu erkennen, dass das Außenbauteil 40 eine Mantelwandung 46 aufweist, an die sich stirnseitig eine Stirnwandung 49 anschließt. Diese Stirnwandung 49 ist vom Auslasskanal 42 durchdrungen, der in der Austragöffnung 44 mündet. Die genannte Stirnwandung 49 ist außenseitig fast eben ausgebildet und nur leicht konkav gewölbt. Die Außenseite ist außenseitig frei von Erhöhungen oder Vertiefungen, so dass hiermit zuvor auf die Stirnwandung ausgetragene Creme von hier aus auf die Haut aufgetragen werden kann.

Die Mantelwandung 46 ist im Bereich der Freigabetaste 48 mit einem Schlitz 47 versehen, der die Freigabetaste 48 seitlich und nach oben hin von der umgebenden Wandung trennt und somit eine freie Beweglichkeit der Freigabetaste 48 gestattet.

Das Innenbauteil 30 ist zur gemeinsamen Bildung einer Ventildruckkammer 52 mit dem Außenbauteil 40 verbunden. Hierzu ist ein äußerer Rand im Bereich des Außenumfangs 36A eines Ringabschnitts 36 des Innenbauteils 30 in eine Nut an der Innenseite der Mantelwandung 46 des Außenbauteils 40 eingerastet. Dieser Kontaktbereich bildet den Befestigungsbereich 46A im Sinne der Erfindung. Die Verbindung des Außenbauteils 40 und des Innenbauteils 30 im Befestigungsbereich 46A ist bestimmungsgemäß unlösbar und dicht. Flüssigkeit, die aus dem Flüssigkeitsspeicher durch Flüssigkeitsdurchbrüche 33 im Innenbauteil 30 in die Ventildruckkammer 52 gelangt, kann somit nur durch die Austragöffnung 44 austreten.

Der Auslasskanal 42, der die Stirnwandung 49 durchdringt, sowie eine Ventilfläche 34 an einer kegelabschnittsförmigen Erhebung, die zentrisch am Innenbauteil 30 vorgesehen ist, bilden gemeinsam ein Auslassventil 50, welches durch die leicht vorgespannte Form der Stirnwandung 49 im Ruhezustand geschlossen ist. Wird Flüssigkeit im Flüssigkeitsspeicher 12 druckbeaufschlagt, insbesondere durch Zusammendrücken der Tube, so gelangt die Flüssigkeit druckbeaufschlagt in die Ventildruckkammer 52 und führt zu einer Verformung der Stirnwandung 49 nach außen. Das Auslassventil 50 wird hierdurch geöffnet und die Flüssigkeit kann auf die Außenseite der Stirnwandung 49 gelangen. Ist ausreichend viel Flüssigkeit auf die Stirnwandung 49 ausgetragen, kann der Auftrag auf die Haut direkt von dort aus erfolgen.

Wie bereits erwähnt, verfügt der Austragkopf 20 über einen Klappdeckel 60. Dieser ist bei der hier beschriebenen Gestaltung als einstückiger Teil des Außenbauteils ausgebildet und mittels eines einstückig ausgebildeten Gelenks 62 in Art eines Filmscharniers hieran angebunden. Alternativ ist jedoch auch eine mehrteilige Ausgestaltung möglich.

Der Klappdeckel 60 verfügt über eine leicht konkav gewölbte Abdeckwandung 64, deren Innenseite größer als die Stirnwandung 49 des Austragkopfes ausgebildet ist. Die Innenseite der Abdeckwandung 64 ist von einer Mantelwandung 61 umgeben und weist innenseitig hiervon keinerlei über die gewölbte Grundform der Abdeckwandung 64 hinausgehenden Erhebungen auf. Dies führt dazu, dass Cremereste hier einfach entfernt werden können.

Zum Öffnen des Klappdeckels 60 ist die bereits beschriebene Freigabetaste 48 vorgesehen. Im geschlossenen Zustand, der in Fig. 4 dargestellt ist, ist eine Rastkante 48A am distalen, oberen Ende der Freigabetaste mit einer korrespondieren Rastkante 66 am Klappdeckel 60 verrastet. Da der Deckel im Bereich seiner Abdeckwandung 64 unter Vorspannung steht, ist die Verrastung im geschlossenen Zustand recht fest und ein unbeabsichtigtes Eindrücken der Freigabetaste 48 und Öffnen des Klappdeckels ist nicht zu befürchten. Dennoch ist bei manueller und willentlicher Betätigung diese in einfacher und haptisch angenehmer Weise möglich. Durch die Schlitze 47 ist die Freigabetaste 48 dreiseitig freigeschnitten und kann somit leicht eingedrückt werden. Ein zu weites Eindrücken der Freigabetaste 48 wird dadurch vermieden, dass diese in der in Fig. 3A durch Strichelung verdeutlichten Weise außenseitig des Befestigungsbereichs 46A anschlägt.

Sobald durch das Eindrücken die Rastkanten 48A, 66 außer Eingriff voneinander gebracht sind, springt der Klappdeckel 60 auf. Durch die Vorspannung im Bereich der Abdeckwandung 64 sowie durch eine geeignete vorgespannte Gestaltung des Gelenks, kann im Idealfalle erreicht werden, dass alleine durch Druck auf die Freigabetaste 48 der geöffnete Zustand der Fig. 3 erzielt wird, in dem der Klappdeckel 60 um etwa 180° verschwenkt ist.

Fig. 3 verdeutlicht dabei die Relativanordnung der Rastkanten 48A, 66 einerseits und des Gelenks 62 andererseits. Bezogen auf die Haupterstreckungsrichtung 2 und den geschlossenen Zustand ist das Gelenk 62 deutlich näher am Flüssigkeitsspeicher 12, bei der Perspektive der Fig. 3 also weiter unten, angeordnet als die Rastkanten 48A, 66. Der Versatz, der bezogen auf die Haupterstreckungsrichtung vorliegend etwa 6 mm beträgt, führt dazu, dass im geöffneten Zustand die Rastkante 66 mehr als doppelt so weit, vorliegend etwa 13 mm, von der Ebene der Außenseite der Stirnwandung 49 beabstandet ist.

Dies ermöglicht einen Auftrag der zuvor auf die Außenseite ausgetragenen Creme auf die Haut, ohne dass die Gefahr besteht, mit der recht scharfkantigen Rastkante 66 die Haut zu berühren.

Der im geschlossenen Zustand unter Spannung stehende Klappdeckel 60 verschließt mittels einer eine Verschlussfläche 65 bildenden Innenseite die Austragöffnung 44. Dies wird anhand der Fig. 5A und 5B nochmals genauer erläutert. Die Innenseite der Abdeckwandung 64 bildet in ihrer Gesamtheit bis hin zur seitlichen Mantelwandung 61 eine gewölbte Verschlussfläche 65 mit einem weitgehend einheitlichen Krümmungsradius von ca. 12 cm. Die Abdeckwandung hat eine einheitliche Wandungsstärke und ist auch auf der gesamten der Verschlussfläche 65 gegenüberliegenden Außenfläche 67 in etwa gleichermaßen gewölbt.

Im geschlossenen Zustand der Fig. 5A liegt die Verschlussfläche 65 in einer vergleichsweise kleinen ringförmigen Kontaktfläche 43 an der von der Austragöffnung 44 durchdrungenen Stirnwandung 49 an und verhindert somit zusätzlich zum Auslassventil 50 den Austritt von Flüssigkeit. Insbesondere können auch ein unbeabsichtigtes Zusammendrücken der Tube 12 und eine Druckerhöhung in der Ventildruckkammer 52 nicht zu einem Austritt von Flüssigkeit durch die Austragöffnung 44 hindurch führen, da das Auslassventil 50 durch die Verschlussfläche 65 der unter Spannung stehenden Abdeckwandung 64 in seine geschlossene Stellung gedrückt wird.

Die Gestaltung der Abdeckwandung 64 mit einheitlicher Wandungsstärke sowie mit einer gewölbten Verschlussfläche 65, die die gesamte Innenseite der Abdeckwandung 64 bildet, wird als vorteilhaft angesehen, um die gewünschte Schließspannungzu erzielen und ein einfaches Reinigen der Innenseite zu ermöglichen.

Es sind aber auch alternative Gestaltungen denkbar, bei denen die gewölbte Verschlussfläche 65 nur einen zentrischen Mittelbereich der Innenseite der Abdeckwandung 64 bildet und außenseitig durch einen beispielsweise planen oder gegenläufig gewölbten Ringbereich umgeben ist.

## Patentansprüche

1. Cremespender (10) zur topischen Abgabe von Flüssigkeit auf der Haut eines Benutzers mit den folgenden Merkmalen:
a. der Cremespender (10) verfügt über einen Flüssigkeitsspeicher (12) mit einem Auslassstutzen (14), und
b. der Cremespender (10) verfügt über einen Austragkopf (20) mit einem Auslasskanal (42) und einer Austragöffnung (44) am Ende des Auslasskanals (42), und
c. das Austragkopf (20) weist eine Stirnwandung (49) auf, die vom Auslasskanal (42) durchdrungen ist und in der die Austragöffnung (44) vorgesehen ist, und
d. der Austragkopf (20) verfügt über einen Klappdeckel (60), der in einem geschlossenen Zustand die Austragöffnung (44) verschließt, und
e. der Klappdeckel (60) weist an einer Innenseite eine gewölbte Verschlussfläche (65) auf, deren Größe größer als die Querschnittsfläche der Austragöffnung (44) ist, wobei die gewölbte Verschlussfläche (65) im geschlossenen Zustand des Klappdeckels (60) im Bereich einer die Austragöffnung umgebenden ringförmigen Kontaktfläche (43) an der Stirnwandung (49) anliegt,
**gekennzeichnet durch** die folgenden zusätzlichen Merkmale:
f. die Verschlussfläche (65) wird durch eine der Austragöffnung (44) gegenüberliegende Fläche gebildet, die sich im geschlossenen Zustand in Richtung der Austragöffnung (44) wölbt, und
g. die Verschlussfläche (65) weist einen Krümmungsradius auf, der zumindest im Bereich der ringförmigen Kontaktfläche (43) zwischen 4 cm und 25 cm liegt, und
h. der Klappdeckel weist einen Rand (61) und eine durch diesen Rand eingefasste Abdeckwandung (64) auf, wobei die gewölbte Verschlussfläche (65) mindestens 80% einer Innenseite der Abdeckwandung (64) einnimmt.

2. Cremespender (10) nach Anspruch 1 mit dem folgenden zusätzlichen Merkmal:
a. die Verschlussfläche (65) weist einen Krümmungsradius auf, der zumindest im Bereich der ringförmigen Kontaktfläche (43) zwischen 6 cm und 15 cm liegt.

3. Cremespender (10) nach Anspruch 1 oder 2 mit dem folgenden zusätzlichen Merkmal:
a. die ringförmige Kontaktfläche (43) weist in Radialrichtung bezogen auf die Austragöffnung eine Breite von weniger als 0,8 mm auf, insbesondere von weniger als 0,4 mm.

4. Cremespender (10) nach einem der Ansprüche 1 bis 3 mit dem folgenden zusätzlichen Merkmal:
a. die Verschlussfläche (65) ist mindestens um 20% größer als die Querschnittsfläche der Austragöffnung (44), vorzugsweise mindestens 40% größer.

5. Cremespender (10) nach einem der Ansprüche 1 bis 4 mit den folgenden zusätzlichen Merkmalen:
a. im geschlossenen Zustand liegt der Klappdeckel (60) unter Vorspannung auf der Stirnwandung (49) auf, und
b. der Klappdeckel (60) ist derart geformt und mit einem derartigen Gelenk (62) versehen, dass er ausgehend vom geschlossenen Zustand bei Freigabe des Klappdeckels (60) bis in eine die Stirnwandung (49) vollständig freigebende Stellung springt.

## Claims

1. Cream dispenser (10) for topically dispensing liquid on the skin of a user, having the following features:
a. the cream dispenser (10) possesses a liquid reservoir (12) having an outlet port (14); and
b. the cream dispenser (10) possesses an applicator head (20) having an outlet duct (42) and an applicator opening (44) at the end of the outlet duct (42); and
c. the applicator head (20) has an end wall (49) which is penetrated by the outlet duct (42) and in which the applicator opening (44) is provided; and
d. the applicator head (20) possesses a hinged cover (60) which in a closed state closes the applicator opening (44); and
e. the hinged cover (60) on an internal side has a bulged closure face (65) of which the size is larger than the cross-sectional area of the applicator opening (44), wherein the bulged closure face (65) in the closed state of the hinged cover (60) in the region of an annular contact face (43) surrounding the applicator opening bears on the end wall (49),
**characterized by** the following additional features:
f. the closure face (65) is formed by a face which lies opposite the applicator opening (44) and which in the closed state bulges in the direction of the applicator opening (44); and
g. the closure face (65) has a curvature radius which at least in the region of the annular contact face (43) is between 4 cm and 25 cm; and
h. the hinged cover has a periphery (61) and a covering wall (64) which is bordered by this periphery, wherein the bulged closure face (65) occupies at least 80% of an internal side of the covering wall (64).

2. Cream dispenser (10) according to Claim 1, having the following additional feature:
a. the closure face (65) has a curvature radius which at least in the region of the annular contact face (43) is between 6 cm and 15 cm.

3. Cream dispenser (10) according to Claim 1 or 2, having the following additional feature:
a. the annular contact face (43) in the radial direction in terms of the applicator opening has a width of less than 0.8 mm, in particular of less than 0.4 mm.

4. Cream dispenser (10) according to one of Claims 1 to 3, having the following additional feature:
a. the closure face (65) is at least 20% larger than the cross-sectional area of the applicator opening (44), preferably at least 40% larger.

5. Cream dispenser (10) according to one of Claims 1 to 4, having the following additional features:
a. in the closed state, the hinged cover (60) is pre-loaded so as to bear on the end wall (49); and
b. the hinged cover (60) is shaped in such a manner and provided with an articulation (62) of such type that said hinged cover (60), proceeding from the closed state, upon being released jumps to a position in which the end wall (49) is completely exposed.

## Revendications

1. Distributeur de crème (10) pour le dépôt topique de liquide sur la peau d'un utilisateur, avec les caractéristiques suivantes :
a. le distributeur de crème (10) dispose d'un réservoir de liquide (12) avec un embout de sortie (14), et
b. le distributeur de crème (10) dispose d'une tête de déchargement (20) avec un canal de sortie (42) et une ouverture de déchargement (44) à l'extrémité du canal de sortie (42), et
c. la tête de déchargement (20) présente une paroi frontale (49) qui est traversée par le canal de sortie (42) et dans laquelle est prévue l'ouverture de déchargement (44), et
d. la tête de déchargement (20) dispose d'un couvercle rabattable (60) qui, dans un état fermé, ferme l'ouverture de déchargement (44), et
e. le couvercle rabattable (60) présente sur un côté intérieur une surface de fermeture bombée (65) dont la taille est supérieure à la surface de section transversale de l'ouverture de déchargement (44), la surface de fermeture bombée (65) s'appliquant, à l'état fermé du couvercle rabattable (60), contre la paroi frontale (49) dans la zone d'une surface de contact annulaire (43) entourant l'ouverture de déchargement,
**caractérisé par** les caractéristiques supplémentaires suivantes :
f. la surface de fermeture (65) est formée par une surface située en face de l'ouverture de déchargement (44), qui, à l'état fermé, se bombe en direction de l'ouverture de déchargement (44), et
g. la surface de fermeture (65) présente un rayon de courbure qui, au moins dans la zone de la surface de contact annulaire (43), est compris entre 4 cm et 25 cm, et
h. le couvercle rabattable présente un bord (61) et une paroi de recouvrement (64) bordée par ce bord, la surface de fermeture bombée (65) occupant au moins 80 % d'un côté intérieur de la paroi de recouvrement (64).

2. Distributeur de crème (10) selon la revendication 1 avec la caractéristique supplémentaire suivante :
a. la surface de fermeture (65) présente un rayon de courbure compris entre 6 cm et 15 cm, au moins dans la zone de la surface de contact annulaire (43).

3. Distributeur de crème (10) selon la revendication 1 ou 2 avec la caractéristique supplémentaire suivante :
a. la surface de contact annulaire (43) présente, dans la direction radiale, une largeur inférieure à 0,8 mm, notamment inférieure à 0,4 mm, par rapport à l'ouverture de déchargement.

4. Distributeur de crème (10) selon l'une quelconque des revendications 1 à 3 avec la caractéristique supplémentaire suivante :
a. la surface de fermeture (65) est au moins 20 % plus grande que la surface de section transversale de l'ouverture de déchargement (44), de préférence au moins 40 % plus grande.

5. Distributeur de crème (10) selon l'une quelconque des revendications 1 à 4 avec les caractéristiques supplémentaires suivantes :
a. à l'état fermé, le couvercle rabattable (60) repose sous précontrainte sur la paroi frontale (49), et
b. le couvercle rabattable (60) a une forme et est pourvu d'une articulation (62) de telle sorte qu'il saute de l'état fermé, lorsque le couvercle rabattable (60) est libéré, jusqu'à une position libérant entièrement la paroi frontale (49).
